# FASCICULE DE BREVET EUROPEEN

(11) **EP 4 360 503 B1**
(45) Date de publication et mention de la délivrance du brevet: **10.12.2025**
(21) Numéro de dépôt: 23201477.9
(22) Date de dépôt: 03.10.2023
(51) Int. Cl.: A47B 96/18, A47B 45/00, A47B 13/06, A47B 77/02

(54) **ARMATURE DE RENFORT D'UN PLAN DE TRAVAIL D'AMEUBLEMENT, POURVU D'UNE OUVERTURE DE RECEPTION D'UN EQUIPEMENT**
VERSTÄRKUNGSBESCHLAG FÜR EINE MÖBELARBEITSEBENE MIT EINER AUFNAHMEÖFFNUNG EINER EINRICHTUNG
REINFORCEMENT FOR REINFORCING A FURNITURE WORK SURFACE, PROVIDED WITH AN OPENING FOR RECEIVING EQUIPMENT

(30) Priorité: 25.10.2022 FR 2211093
(43) Date de publication de la demande: 01.05.2024
(73) Titulaire: Societe Financiere Veron (Sofive), 83700 Saint Raphaël (FR)
(72) Inventeur: VERON, Stéphane, 83700 Saint Raphaël (FR)
(74) Mandataire: Macquet, Christophe

(56) Documents cités:
- US-A- 2 045 942
- US-A1- 2010 090 072
- US-A1- 2018 044 901
- US-B1- 8 763 965

## Description

### DOMAINE DE L'INVENTION

L'invention relève du domaine des meubles, tels que les meubles de cuisine, de salle de bain et/ou de rangement par exemple. L'invention concerne plus particulièrement de tels meubles pourvus d'un plan de travail qui comporte au moins une ouverture pour l'installation d'un équipement mobilier monté sur le plan de travail en traversant ladite ouverture.

L'invention concerne plus spécifiquement une armature de renfort d'un tel plan de travail, notamment en bordure de ladite ouverture et/ou à l'encontre d'une déformation du plan de travail soutenant l'équipement mobilier installé à travers l'ouverture. L'invention a aussi pour objet un meuble dont le plan de travail est renforcé par une telle armature de renfort, ainsi qu'un procédé d'installation de ladite armature de renfort sur un tel meuble.

### ART ANTERIEUR

Il est courant que des meubles comportent un caisson dont la paroi supérieure ménage un plan de travail. Dans le cas de certains meubles à usages spécifiques, le plan de travail comporte au moins une ouverture qui le traverse suivant son épaisseur, pour la réception d'un ou de plusieurs équipements mobiliers. Tel est le cas pour exemples :
- d'un meuble de cuisine dont le plan de travail est équipé d'une plaque de cuisson et/ou d'un évier,
- d'un meuble de salle de bain dont le plan de travail est équipé d'au moins un lavabo de toilette,
- d'un meuble de rangement dont le plan de travail est équipé d'un réceptacle - potentiellement amovible - qui ménage un compartiment de rangement de divers articles ou objets plus ou moins pesants, tels que par exemple des outils ou encore des articles vestimentaires et/ou ludiques.

Dans de tels cas suivant son extension verticale, le meuble comporte des parois latérales respectivement fixées aux extrémités d'une paroi arrière longitudinale. La face avant du meuble est communément dégagée, en étant potentiellement fermée par des portes ou des rideaux d'accès au volume intérieur du meuble. Le plan de travail repose via ses bords latéraux et son bord arrière sur les parois latérales et la paroi arrière auxquelles le plan de travail est fixé.

Il est fréquent que l'équipement installé sur le plan de travail qu'il traverse soit pesant et/ou qu'il supporte lors de son utilisation une masse pesante. Le plan de travail est alors soumis à des contraintes pouvant provoquer sa déformation, ce qui est à éviter. De telles contraintes peuvent notamment être délétères en bordure de l'ouverture et/ou sont susceptibles de provoquer un fléchissement global du plan de travail, notamment suivant son extension longitudinale.

C'est pourquoi, il est courant d'équiper le meuble d'une armature de renfort installée sous le plan de travail pour conforter son soutien en couverture du meuble. Une telle armature de renfort associe communément des longerons et des traverses, qui sont fixés aux parois d'extension verticale du meuble et sur lesquels le plan de travail est appliqué à sa face inférieure.

Il est si besoin précisé dès à présent que les notions avant et arrière d'une part, et les notions latérale et longitudinale d'autre part, sont des notions relatives considérées au regard de la station d'un individu faisant face au meuble. De même, les notions supérieure et inférieure - ou autres notions apparentées comme contrebas, dessus, dessous, sur et sous par exemple - sont des notions relatives considérées au regard de la station verticale du meuble au sol.

Dans ce contexte, un problème posé concerne le caractère fastidieux et le temps nécessaire à un monteur pour installer convenablement le plan de travail sur le site de mise en place du meuble, et un potentiel risque d'une perte d'efficacité de l'armature de renfort à soutenir correctement le plan de travail. En outre différents meubles présentent classiquement des encombrements différents les uns des autres, et/ou des tolérances de fabrication qui rendent malaisées la préparation et/ou l'installation de l'armature de renfort par le ou les monteurs. Le document US 2010/090072 A divulgue un meuble selon le préambule de la revendication 1.

### RESUME DE L'INVENTION

Dans ce contexte, l'invention a pour objet une armature de renfort d'un plan de travail d'un meuble qui comporte au moins une ouverture d'installation d'un équipement mobilier à son travers.

L'invention a aussi pour objet un meuble comportant un plan de travail qui est renforcé par une armature de renfort conforme à l'invention.

Le but de l'invention est d'obvier aux problèmes et difficultés précédemment mentionnés, concernant les difficultés de montage d'une armature de renfort d'un plan de travail que comporte un meuble et qui est muni d'une dite ouverture configurée pour l'installation d'un dit équipement mobilier à son travers.

Il est plus particulièrement visé de proposer une telle armature de renfort dont l'architecture et/ou la structure soient ergonomiques pour un monteur, afin de faciliter une installation rapide et correcte de ladite armature de renfort sous le plan de travail du meuble.

Il est aussi à relever qu'un tel but s'inscrit dans un domaine concurrentiel, pouvant rendre rédhibitoire une solution potentielle en raison des coûts induits. Par suite, des efforts de recherche supplémentaires sont à mener pour proposer une solution performante qui soit économiquement compétitive.

Pour ce faire, il est proposé par l'invention un meuble selon la revendication 1.

Il est dès à présent précisé ici que les notions transversale, longitudinale et verticale sont des notions relatives considérées au regard de leur orientations perpendiculaires les unes par rapport aux autres dans un repère orthonormé. De telles notions sont utilisées par la suite pour caractériser les différents composants de l'armature de renfort et/ou le meuble sur lequel l'armature de renfort est installée, au regard de l'extension de l'armature de renfort suivant ses directions d'extension transversale, longitudinale et verticales définies dans le même repère orthonormé.

Dans ce contexte synthétiquement selon une approche globale de l'invention, les longerons et la ou les traverses sont agencés en organe télescopiques permettant à un monteur d'ajuster leur extension selon les dimensions du meuble.
- ) Les bouts d'extrémité des longerons sont chacun équipés d'un organe de soutien de l'armature de renfort, qui coopère par emboîtement vertical avec un organe d'emboîtement que comporte un organe de fixation qui lui est affecté, en procurant un assemblage entre eux.
- ) Les bouts d'extrémité de la ou des traverses sont chacun équipés d'un organe de soutien de la ou des traverses par les longerons, qui coopère par emboîtement vertical avec un organe d'emboîtement que comporte un longeron qui lui est affecté, sélectivement parmi une pluralité d'organes d'emboîtement répartis suivant l'extension longitudinale des longerons.

Par suite en premier lieu lors du montage de l'armature sur le meuble :
- ) le monteur peut ajuster aisément l'extension longitudinale des longerons conformément à l'écart longitudinal effectif - ou autrement dit réel - de séparation des parois latérales du meuble entre lesquelles s'étendent les longerons ;.
- ) le monteur est dispensé, préalablement à l'installation des longerons sur le meuble, de la contrainte d'une mesure de l'écart longitudinal effectif de séparation des parois latérales du meuble ;
- ) le monteur est aussi dispensé d'une découpe des longerons à une dimension requise correspondante à une mesure préalable dudit écart longitudinal effectif de séparation des parois latérales du meuble. Les longerons sont immédiatement exploitables par un monteur en sortie de leur fabrication.

En deuxième lieu, après l'installation des longerons sur le meuble :
- ) le monteur peut ajuster aisément l'extension des traverses selon l'écart transversal de séparation des longerons préalablement installés sur le meuble ;
- ) le monteur est aussi dispensé d'une découpe des traverses à une dimension requise correspondante au dit écart transversal de séparation des longerons. Les traverses sont ainsi immédiatement exploitables par un monteur en sortie de leur fabrication.

Il est à relever que les dimensions de l'ouverture ménagée à travers le plan de travail, sont communément indiquées par le fabriquant du meuble. Le monteur est ainsi couramment dispensé de leur mesure préalablement à l'installation de l'armature de renfort sur le meuble.

Ceci permet habituellement au monteur d'installer les longerons sur les parois latérales du meuble à distance plus ou moins proche des bords de l'ouverture selon le cas d'espèce du renfort à procurer au plan de travail à obtenir. La ou les traverses, si elles sont présentes selon un mode de réalisation avantageux de l'invention, étant assemblées aux longerons, ceci contraint couramment le monteur :
- ) soit à utiliser des traverses d'une extension prédéfinie de fabrication pour leur assemblage aux longerons selon un écart imposé entre eux,
- ) soit d'ajuster la dimension des traverses selon un quelconque écart entre les longerons préalablement installés sur le meuble.

Il est aussi à relever que les faces supérieures des longerons et des traverses doivent être disposées en prolongement les unes des autres pour garantir la stabilité du plan de travail prenant appui contre l'armature de renfort.

En outre, Le plan de travail est habituellement conjointement soutenu non seulement par l'armature de renfort mais aussi par les tranches supérieures des parois d'extension verticale du meuble. Il en ressort alors des difficultés pour positionner les organes de fixation suivant l'extension verticale des parois du meuble.

Pour surmonter cette difficulté :
- ) Les organes de fixation comportent une platine dont un bord supérieur est rectiligne en ménageant un repère de positionnement de l'organe de fixation par alignement du bord supérieur de la platine avec le bord de la tranche supérieure de la paroi sur laquelle la platine est fixée,
- ) l'emboîtement entre les bouts d'extrémité des longerons et les organes d'emboîtement que comportent les organes de fixation, est calibré en disposant coplanaires la face supérieure des longerons emboîtés sur les organes de fixation et le bord supérieur rectiligne de la platine, et par suite le bord supérieur des parois latérales du meubles auxquelles sont respectivement fixés les bouts d'extrémité des longerons, et
- ) l'emboîtement entre les bouts d'extrémité des traverses sur les longerons est calibré en disposant coplanaires la face supérieure des longerons et la face supérieure des traverses emboîtées sur les longerons.

Selon une forme avantageuse de réalisation, l'emboîtement d'une part entre les bouts d'extrémité des longerons sur les organes de fixation et d'autre part les bouts d'extrémité des traverses sur les longerons est du type par crochetage.

Plus particulièrement concernant les longerons, l'organe de soutien équipant chacun des bouts d'extrémité de chacun des longerons est conformé en au moins un crochet qui coopère avec un organe d'emboîtement que comporte une patère équipant la platine que comporte l'organe de fixation. Les bouts d'extrémité des longerons sont soutenus par une dite patère qui leur est affectée via ledit au moins un crochet dont le bout de leurs extrémités sont chacun pourvus.

Avantageusement :
- ) les patères sont formées par découpage et pliage de la platine,
- ) les patères intègrent l'organe d'emboîtement affecté au dit au moins un crochet,
- ) ledit au moins un crochet est intégré à chacun des bouts d'extrémité de chacun des longerons ;
- ) les platines ménagent un organe de guidage dudit au moins un crochet vers l'organe d'emboîtement avec lequel il coopère.

Selon une forme de réalisation, les patères sont chacune agencées en une patte ménageant un dit organe de guidage d'un unique crochet qui leur est affecté en appui vertical contre la tranche supérieure de la patte. L'organe de guidage est ménagé entre une paroi verticale de la patte et une paroi du meuble sur laquelle l'organe de fixation est installé, la patte étant placée à faible distance longitudinale de ladite paroi du meuble. Le crochet est conformé en U dont le fond prend appui contre la tranche supérieure de la paroi verticale de la patte en position de crochetage par emboîtement du crochet sur la patte.

Il est préféré une autre forme de réalisation, selon laquelle les crochets sont au nombre de deux à chacun des bouts d'extrémité des longerons, en étant transversalement distants l'un de l'autre.

Les crochets comportent chacun une fente d'emboîtement respectivement sur des assises ménagées par la platine qui leur est affectée, le fond des crochets prenant appui contre les assises. Les assises sont disposées en contrebas de la tranche supérieure de la platine en étant issues d'au moins une paroi verticale de la platine s'étendant à distance longitudinale d'une paroi d'extension verticale de montage de l'organe de fixation au meuble.

Selon un exemple de réalisation, chacune des patères est conformée en arceau qui est recourbé vers la base de la platine dont elle est issue. La base de l'arceau ménage lesdites assises de réception du fond des crochets en étant bordées chacune verticalement entre une tranche verticale de l'arceau et un ergot ménagé en bout transversal de chacune des assises.

Selon un autre exemple de réalisation des patères, chacune des patères est issue d'un profilé conformé en U constitutif de la platine. Les flancs du profilé en U ménagent entre eux un rail d'extension verticale qui forme l'organe de guidage des dits crochets vers des pattes transversales intégrées par pliage aux flancs respectifs du profilé en U. La tranche supérieure des dites pattes ménage lesdites assises contre lesquels les crochets prennent respectivement appui via leur fond.

Selon une autre approche des modalités de fixation des extrémités des longerons aux organes de fixation, les longerons comportent des tronçons d'extrémité montés coulissant à chacune des extrémités d'un tronçon médian des longerons, tels que visé plus loin. Les dits tronçons d'extrémité de chacun des longerons sont respectivement fixés à la platine que comportent les organes de fixation qui leurs sont affectés, notamment par soudage.

Concernant les traverses, il est rappelé ici tel que précédemment mentionné, que les bouts d'extrémité des traverses sont chacun équipés d'un organe de soutien des traverses par les longerons, qui coopère par emboîtement vertical avec un organe d'emboîtement que comporte un longeron qui lui est affecté, sélectivement parmi une pluralité d'organes d'emboîtement répartis suivant l'extension longitudinale des longerons.

Il est aussi à relever tel que précédemment décrit, que les longerons peuvent être installés sur le meuble en de quelconques emplacements, étant compris de quelconques emplacements suivant une quelconque dimension d'extension transversale des parois latérales du meuble. Les longerons sont disposés à distance transversale l'un de l'autre, selon la configuration du meuble et/ou les emplacements de zones fragiles du plan de travail à renforcer, tel que notamment en bordure de l'ouverture qu'il comporte.

L'installation des traverses sur les longerons est effectuée par le monteur postérieurement à l'installation des longerons sur le meuble. L'agencement télescopique des traverses autorise une modification de leur extension selon la distance de séparation transversale des longerons l'un de l'autre.

Plus particulièrement, les organes de soutien équipant chacun des bouts d'extrémité de chacune des traverses sont formés d'organes de crochetage qui coopèrent par emboîtement entre des créneaux ménagés par une rampe crènelée longitudinale que comporte chacun des longerons. Lesdits organes de crochetage comportent chacun - à chacun des bouts d'extrémité des traverses - un couple de crochets longitudinalement distants l'un de l'autre, à l'instar du couple de crochets ménagés par les bouts d'extrémité des longerons tels que précédemment décrit.

Ladite rampe crènelée que comporte chacun des longerons est ménagée par des entailles que comportent les longerons suivant leur extension, à un pas constant correspondant à l'écart entre les crochets dont sont pourvus les bouts d'extrémité des traverses.

Par suite le monteur, non seulement peut ajuster l'extension des traverses selon la distance de séparation transversale entre les longerons, mais aussi peut :
- ) aisément fixer les traverses sur les longerons par crochetage, quel que soit l'écart transversal de séparation entre les longerons en dispensant le monteur d'une mesure d'un tel écart,
- ) installer au moins deux dites traverses à une distance longitudinale l'une de l'autre en fonction des zones fragiles du plan de travail à protéger - notamment au moins deux traverses disposées en bordure de l'ouverture que comporte le plan de travail.

Pour éviter une fragilisation excessive des longerons, l'extension des dites entailles est limitée. Les entailles sont ménagées le long et en bordure d'arrêtes respectives des longerons qui sont transversalement orientées l'une vers l'autre. Les entailles s'étendent de part et d'autre de chacune des dites arrêtes suivant deux segments perpendiculaires - dont un segment horizontal et un segment vertical - qui sont respectivement ménagés partiellement à travers la face supérieure des longerons et à travers leur face verticale respectives qui sont orientées l'une vers l'autre.

Le segment vertical ménage un fond des entailles contre lequel les crochets équipant les traverses sont placés en butée lors de leur assemblage aux longerons. La dimension d'extension verticale des dites entailles - et plus spécifiquement dudit segment vertical qu'elles comportent - est calibrée en disposant coplanaires la face supérieure des longerons et la face supérieure des traverses emboîtées sur les longerons, tel que précédemment mentionné.

Concernant l'agencement télescopique de chacun des longerons et de chacune des traverses, ceux-ci sont subdivisés en plusieurs tronçons disposés en prolongement les uns des autres.

Plus particulièrement, chacun des longerons et chacune des traverses est composé d'un tronçon médian à l'intérieur duquel des tronçons d'extrémité sont montés coulissant à chacune des extrémités du tronçon médian. Les tronçons d'extrémité sont logés à l'intérieur du tronçon médian en étant maintenus orientés suivant une direction monodirectionnelle d'extensions respectives des longerons et des traverses. Le bout de chacun des tronçons d'extrémité émergeant hors du tronçon médian sont chacun équipés d'un dit organe de soutien. Les tronçons d'extrémité sont individuellement immobilisables en une quelconque position d'émergence hors du tronçon médian qui les loge, via un organe de verrouillage.

Concernant plus spécifiquement les longerons, les tronçons d'extrémité sont individuellement immobilisables en position à l'intérieur du tronçon médian via une vis de blocage, tel que notamment agencée en vis pointeau. La vis de blocage est vissée sur le tronçon médian en application contre le tronçon d'extrémité. Sous l'effet de la poussée exercée par la vis de blocage, le tronçon d'extrémité est maintenu appliqué contre la face intérieure d'une paroi du longeron.

Par ailleurs, la rampe crènelée est ménagée sur le tronçon médian des longerons. L'extension longitudinale de la rampe crénelée est limitée à une zone des tronçons médians des longerons - notamment en zone centrale - qui est située hors des zones de logement optimal des tronçons d'extrémité à l'intérieur des tronçons médians des longerons.

Concernant plus spécifiquement les traverses, les tronçons d'extrémité des traverses étant chacun emboîtés verticalement sur les rampes crènelées que comportent respectivement les longerons, un tel emboîtement procure le verrouillage des traverses sur les longerons à l'encontre de leur mobilité suivant le plan d'extension de l'armature de renfort. Par suite de l'installation du plan de travail, celui-ci fait obstacle à une mobilité verticale des traverses par rapport aux longerons.

Au titre de ce qui précède, l'invention a pour objet un meuble comportant un plan de travail équipé d'une armature de renfort.

L'armature de renfort est du type comportant :
- ) un jeu de longerons, au nombre de deux, qui sont avantageusement entretoisés par un jeu d'une ou plusieurs traverses, par exemple au moins au nombre de deux,
- ) des organes d'assemblage perpendiculairement entre eux des traverses aux longerons, et
- ) des organes de fixation de l'armature de renfort au meuble via au moins les extrémités longitudinales des longerons qui sont respectivement soutenues par les organes de fixation, les dits organes de fixation étant solidarisés au meuble par vissage.

Dans ce contexte, l'invention est reconnaissable :
en ce que les longerons et 1e cas échéant les traverses sont chacun agencés en un organe télescopique,
en ce que les bouts d'extrémité des longerons sont chacun équipés d'un organe de soutien de l'armature de renfort, qui coopère par emboîtement vertical avec un organe d'emboîtement que comporte un organe de fixation qui lui est affecté,
en ce que 1e cas échéant les bouts d'extrémité des traverses sont chacun équipés d'un organe de soutien des traverses par les longerons, qui coopère par emboîtement vertical avec un organe d'emboîtement que comportent les longerons, et
en ce qu'un plan de soutien d'un dit plan de travail sur l'armature de renfort est ménagé par calibrage dudit emboîtement vertical des traverses sur les longerons et dudit emboîtement vertical des longerons sur les organes de fixation.

L'emboîtement d'une part entre les bouts d'extrémité des longerons sur les organes de fixation et d'autre part les bouts d'extrémité des traverses sur les longerons est du type par crochetage. Un tel crochetage est notamment opéré par emboîtement vertical d'au moins un crochet équipant les bouts d'extrémité des longerons ou des traverses sur les organes de fixation qui leurs sont affectés.

Plus spécifiquement, l'organe de soutien équipant chacun des bouts d'extrémité de chacun des longerons est conformé en au moins un crochet qui coopère avec un organe d'emboîtement que comporte une patère équipant une platine constitutive de l'organe de fixation.

Les patères sont formées par découpage et pliage de la platine et intègrent l'organe d'emboîtement affecté au dit au moins un crochet qui est intégré à chacun des bouts d'extrémité de chacun des longerons. Les platines ménagent un organe de guidage dudit au moins un crochet vers l'organe d'emboîtement avec lequel il coopère.

Plus spécifiquement, les crochets sont au nombre de deux à chacun des bouts d'extrémité des longerons, en étant transversalement distants l'un de l'autre. Les crochets comportent chacun une fente d'emboîtement respectivement sur des assises ménagées par la platine qui leur est affectée, le fond des crochets prenant appui contre les assises.

Lesdites assises sont disposées en contrebas de la tranche supérieure de la platine en étant issues d'au moins une première paroi verticale de la platine qui s'étend à distance longitudinale d'une deuxième paroi verticale de la platine dédiée au montage de l'organe de fixation sur le meuble. Des tranches de la première paroi verticale de la platine ménagent conjointement ledit organe de guidage des crochets vers les assises.

Les organes de soutien équipant chacun des bouts d'extrémité de chacune des traverses sont formés d'un couple de crochets longitudinalement distants l'un de l'autre. Les crochets coopèrent par emboîtement entre des créneaux ménagés par une rampe crènelée longitudinale que comporte chacun des longerons.

Au regard de l'agencement télescopique des longerons et des traverses, ceux-ci comportent chacun un tronçon médian à l'intérieur duquel des tronçons d'extrémité sont montés coulissant à chacune des extrémités du tronçon médian, en étant maintenus orientés suivant une direction monodirectionnelle d'extensions respectivement des longerons et des traverses.

Le bout de chacun des tronçons d'extrémité émergeant hors du tronçon médian des longerons et des traverses sont chacun équipés d'un dit organe de soutien. Les tronçons d'extrémité des longerons et des traverses sont individuellement immobilisables en une quelconque position d'émergence hors du tronçon médian qui les loge, via des organes de blocage dont les tronçons médians des longerons sont chacun équipés.

De tels organes de blocages sont notamment formés :
- ) en ce qui concerne les, les organes de blocage sont formés de vis de blocage en position des tronçons d'extrémité des longerons à l'intérieur du tronçon qui les loge ;
- ) en ce qui concerne les traverses, les organes de blocage sont formés par l'emboîtement des tronçons d'extrémité des traverses conjointement respectivement sur les longerons.

L'invention a ainsi pour objet un meuble comportant un plan de travail pourvu d'une ouverture de réception d'un équipement. Le meuble est équipé d'une armature de renfort qui s'étend sous le plan de travail en étant fixée à des parois latérales du meuble via de dits bouts d'extrémité des longerons.

D'autres caractéristiques spécifiques d'un meuble de l'invention, non restrictives au regard d'autres caractéristiques que peut présenter un meuble relevant de l'invention, sont les suivantes :
Les faces supérieures des longerons et le cas échéant des traverses sont positionnées suivant un plan horizontal de soutien du plan de travail qui est défini par les tranches supérieures des parois latérales du meuble auxquelles les extrémités des longerons sont respectivement fixées via de dits organes de fixation équipant l'armature de renfort.

L'armature de renfort et les dites tranches supérieures des parois latérales du meuble sont coplanaires. Une telle spécificité du meuble est avantageusement réalisée à partir de la mise en coopération par emboîtement vertical calibré entre les bouts d'extrémité des longerons et la platine qui est constitutive des organes de fixation.

Avantageusement, la tranche supérieure des platines que comporte respectivement chacun des organes de fixation des extrémités des longerons aux parois latérales du meuble, constitue un repère de positionnement vertical de l'armature de renfort par rapport au dit plan horizontal de soutien. La tranche supérieure des platines borde la tranche supérieure des parois latérales du meuble auxquelles sont respectivement fixées les extrémités des longerons via les organes de fixation qui leur sont affectés.

### BREVE DESCRIPTION DES FIGURES

L'invention sera mieux comprise à la lecture de la description détaillée qui suit de différents exemples de réalisation, en relation avec les figures suivantes :
La figure 1 est une illustration en perspective éclatée d'un meuble conforme à l'invention, comportant un plan de travail pourvu d'une ouverture de réception d'un équipement. Sur la figure 1, le meuble est équipé d'une armature de renfort du plan de travail.
La figure 2 est une illustration en perspective éclatée de l'armature de renfort représentée sur la figure 1.
La figure 3 est une illustration partielle en perspective d'un exemple de réalisation d'un composant télescopique que comporte l'armature de renfort représentée sur les figures 1 et 2.
La figure 4 est une illustration partielle en perspective d'un longeron télescopique que comporte l'armature de renfort représentée sur les figures 1 et 2. Sur la figure 4, le longeron est illustré en position préalable d'installation sur un organe de fixation que comporte l'armature de renfort.
La figure 5 est une autre illustration partielle en perspective suivant un autre point de vue, du longeron télescopique et de l'organe de fixation tels qu'illustrés sur la figure 4.
La figure 6 est une illustration partielle en coupe suivant un plan vertical et horizontal, du longeron télescopique et de l'organe de fixation tels qu'illustrés sur les figure 4 et 5.
La figure 7 est une illustration partielle en perspective d'un longeron télescopique que comporte l'armature de renfort représentée sur les figures 1 et 2. Sur la figure 7, le longeron est illustré en position préalable d'installation sur un organe de fixation que comporte l'armature de renfort, selon un deuxième exemple de réalisation dudit organe de fixation.
La figure 8 est une autre illustration partielle en perspective suivant un autre point de vue, du longeron télescopique et de l'organe de fixation tels qu'illustrés sur les figures 6 et 7.

### DESCRIPTION DETAILLEE DE L'INVENTION

Les figures et leurs descriptions détaillées non limitatives, exposent l'invention selon des modalités particulières qui ne sont pas restrictives quant à la portée de l'invention définie par les revendications.

Par ailleurs pour éviter une surcharge des figures et ainsi faciliter leur lecture, les numéros de référence affectés aux termes et/ou aux notions utilisés pour décrire l'invention et indiqués sur l'une quelconque des figures, sont potentiellement repris dans la description d'une quelconque autre figure sans impliquer leur présence sur l'ensemble des figures.

Sur la figure 1, un meuble 1 s'étend suivant les trois directions d'un repère orthonormé, dont une direction verticale V1, une direction longitudinale L1 et une direction transversale T1. Le repère orthonormé est indiqué sur l'ensemble des figures 1 à 8, et est utilisé par la suite pour décrire les divers exemples de réalisation de l'invention.

Le meuble 1 est classiquement agencé en un caisson comportant des parois d'extension verticale, dont deux parois latérales 2a et une paroi arrière 2b. Le meuble 1 comporte un plan de travail 3 supérieur prévu d'être installé sur les tranches supérieures des parois d'extension verticale 2a, 2b. Le plan de travail 3 comporte une ouverture 4 traversant le plan de travail 3 suivant son épaisseur, pour l'installation sur le plan de travail 3 d'un équipement prévu d'être installé en s'étendant verticalement à travers l'ouverture 4 que comporte le plan de travail 3.

Cependant, l'ouverture 4 fragilise le plan de travail 3 qui doit résister à une charge potentiellement importante par suite de l'installation sur le meuble 1 de l'équipement et de son usage. C'est pourquoi dans ce cas, le meuble 1 est couramment équipé d'une armature de renfort 5 participant au soutien du plan de travail 3 à l'encontre de sa déformation - notamment en flexion - ou d'une détérioration des bords de l'ouverture 4.

Classiquement sur les figures 1 et 2, l'armature de renfort 5 comporte deux longerons 6 qui s'étendent longitudinalement entre les parois du meuble 1, les longerons 6 étant transversalement entretoisés par une ou des traverses 7. On notera que les traverses 7 sont présentes dans des modes de réalisations particuliers selon l'invention mais que, dans d'autres modes de réalisation, ces traverses 7 ne sont pas présentes. Lorsque les traverses 7 sont présentes, elles sont assemblées aux longerons 6 via leurs extrémités respectives. L'armature de renfort 5 est aussi équipée d'organes de fixation 8 des extrémités des longerons 6 qui leurs sont affectés aux parois latérales 2a du meuble 1. Les organes de fixation 8 sont communément fixés aux parois latérales 2a du meuble 1 par vissage, comme par exemple illustré sur les figures 5 et 6.

Dans ce contexte selon un aspect de l'invention, les longerons 6 et les traverses 7 sont chacun agencés en organe télescopique, comme par exemple illustré partiellement isolément sur la figure 3. Un tel organe télescopique comporte un tronçon médian 9 à l'intérieur duquel des tronçons d'extrémité 10 sont montés coulissant à chacune des extrémités du tronçon médian 9, un seul tronçon d'extrémité 10 étant représenté sur les figures 3 à 8. Les tronçons d'extrémité 10 peuvent émerger hors du tronçon médian 9 selon une course prédéfinie, sous dépendance d'un maintien des tronçons d'extrémité 10 à l'intérieur du tronçon médian 9 suivant une direction monodirectionnelle d'extension des longerons 6 et des traverses 7.

Les longerons 6 et les traverses 7 sont ainsi télescopiques, un monteur de l'armature de renfort 5 sur le meuble 1 pouvant symétriquement ajuster leurs extensions par une émergence plus ou moins importante des tronçons d'extrémité 10 hors du tronçon médian 9 qui les loge à chacune de ses extrémités. Lorsque les traverses 7 et/ou les longerons 6 sont à une dimension idéale pour l'installation de l'armature de renfort 5 sur le meuble 1, les tronçons d'extrémité 10 sont immobilisés par rapport au tronçon médian 9 via des organes de blocage.

Par exemple concernant les longerons 6, les tronçons d'extrémité 10 sont immobilisables sur le tronçon médian 9 des longerons 6 par des organes de blocage dont le tronçons médian 9 des longerons 6 est équipé, tel que via des vis de blocage 11 comme par exemple illustré sur la figure 6.

Concernant les traverses 7, les tronçons d'extrémité 10 des traverses 7 sont immobilisables sur les longerons 6 par suite de leur fixation aux longerons 6, comme décrit plus loin en relation avec les figures 11 et 12.

Les bouts des tronçons d'extrémité 10 des longerons 6 sont chacun équipés d'un organe de soutien 12 de l'armature de renfort 5, qui coopère par emboîtement vertical avec un organe d'emboîtement 13a que comporte un organe de fixation 8 qui lui est affecté, comme par exemple selon de dits organes emboîtements 13a qui sont illustré sur les figures 4 à 8.

Selon ces exemples illustrés, chacun des bouts des tronçons d'extrémité 10 des longerons 6 est équipé d'un organe de soutien 12 de l'armature de renfort 5 qui est agencé en au moins un crochet 14. Ledit au moins un crochet 14 coopère par emboîtement vertical avec un dit organe d'emboîtement 13a que comporte une patère 15 ménagée par une platine 16 constitutive d'un dit organe de fixation 8.

La patère 15 intègre un organe de guidage 17 vertical des bouts des tronçons d'extrémité 10 des longerons 6 vers une assise 18 recevant le dit au moins un crochet 14 qui leur est affectée, via le fond 14a d'une fente 14b qu'ils comportent. Le dit organe de guidage 17 et ladite assise 18 sont ménagés par une première paroi 16a verticale de la platine 16, qui s'étend à distance longitudinale de la paroi latérale 2a du meuble 1. Plus particulièrement ladite assise 18 est ménagée par au moins une tranche d'extension transversale de ladite première paroi 16a verticale de la platine 16. Ledit organe de guidage 17 est ménagé :
- ) soit par des tranches 16c verticales de la première paroi 16a verticale de la platine 16, comme illustré sur les figures 4 à 6,
- ) soit entre des parois latérales 16d d'extension verticale de la platine 16, comme illustré sur les figures 7 et 8 et sur la figure 9.

Selon les exemples de réalisation illustré sur les figures 4 à 8, l'organe d'emboîtement 13a est ménagé par une dite première paroi 16a verticale de la platine 16 qui s'étend à distance longitudinale d'une deuxième paroi 19 verticale de la platine 16 via laquelle l'organe de fixation 8 est fixé par vissage sur l'une des paroi latérale 2a du meuble 1.

Plus particulièrement selon l'exemple de réalisation illustré sur les figures 7 à 8, la première paroi 16a verticale de la platine 16 est formée par rabat de deux dites parois latérales 16d d'extension verticale de la platine 16.

Sur les figures 4 à 6 et 7, 8, les bouts des tronçons d'extrémité 10 des longerons 6 comportent un couple de crochets 14 transversalement distants l'un de l'autre. Chacun des crochets 14 comporte une fente 14b coopérant par emboîtement avec une dite assise 18 qui est disposée en contrebas de la tranche supérieure 16b de la platine 16.

Sur l'exemple de réalisation illustré sur les figures 4 à 6, les patères 15 sont conformées en arceau 15b qui est recourbé vers la base de la platine 16 dont elle est issue. La base de l'arceau 15b ménage lesdites assises 18 de réception du fond 14a des crochets 14 en étant bordées chacune verticalement entre une tranche verticale de l'arceau 15b. La base de l'arceau 15b ménage aussi des ergots 15c qui sont ménagés en bout transversal de chacune des assises 18.

Sur l'exemple de réalisation illustré sur les figures 7 et 8, la platine 16 est formée d'un profilé en U dont les flancs 22 - ou autrement dit les parois latérales du profilé en U - sont orientées verticalement. La patère 15 est formée par des pattes 22a transversales qui sont intégrées par pliage des flancs 22 respectifs du profilé en U. Les tranches supérieures des dites pattes 22a ménagent les assises 18 contre lesquelles les crochets 14 prennent respectivement appui via leur fond 14a. Les flancs 22 du profilé en U ménagent entre eux l'organe de guidage 17 des crochets 14 ménagés en bout du longeron 6 vers lesdites pattes 22a de réception par emboîtement des crochets 14.

Il est à relever que selon les exemples de réalisation illustrés par les figures 4 à 8, la tranche supérieure 16b des platines 16 constitue un repère de positionnement vertical de l'armature de renfort 5 par rapport au plan horizontal de soutien P1 (référencé sur la figure 6) du plan de travail 3 que comporte le meuble 1. En effet, la tranche supérieure 16b des platines 16 borde la tranche supérieure 21 des parois latérales 2a du meuble 1.

## Revendications

1. Meuble (1) comportant un plan de travail (3) équipé d'une armature de renfort (5) du plan de travail (3) que supporte le meuble (1) et qui est pourvu d'une ouverture (4) de réception d'un équipement, l'armature de renfort (5) comportant un jeu de longerons (6) télescopiques, au nombre de deux, des organes de fixation (8) de l'armature de renfort (5) au meuble (1) via au moins les extrémités longitudinales des longerons (6) qui sont respectivement soutenues par les organes de fixation (8), les organes de fixation (8) étant solidarisés au meuble (1) par vissage, l'armature de renfort (5) s'étendant sous le plan de travail (3) en étant fixée à des parois latérales (2a) du meuble (1) via des bouts d'extrémité des longerons (6),
les bouts d'extrémité des longerons (6) sont chacun équipés d'un organe de soutien (12) de l'armature de renfort (5), qui coopère par emboîtement vertical avec un organe d'emboîtement (13a) que comporte un organe de fixation (8) qui lui est affecté,
et un plan de soutien d'un dit plan de travail (3) sur l'armature de renfort (5) est ménagé par calibrage dudit emboîtement vertical des longerons (6) sur les organes de fixation (8), à partir de la mise en coopération par emboîtement vertical calibré entre les bouts d'extrémité des longerons (6) et les organes de fixation (8), et
**caractérisé en ce que**
les faces supérieures des longerons (6) sont positionnées suivant un plan horizontal de soutien (P1) du plan de travail (3) qui est défini par les tranches supérieures des parois latérales (2a) du meuble (1) auxquelles les extrémités des longerons (6) sont respectivement fixées via les organes de fixation (8) équipant l'armature de renfort (5), l'armature de renfort (5) et les tranches supérieures des parois latérales (2a) du meuble (1) étant coplanaires.

2. Meuble (1) selon la revendication 1, **caractérisé en ce que** l'armature de renfort (5) comporte en outre un jeu d'une ou plusieurs de traverses, les longerons (6) étant entretoisés par le jeu de traverses (7), des organes d'assemblage perpendiculairement entre eux des traverses (7) aux longerons (6), **en ce que** les traverses sont agencées en un organe télescopique, **en ce que** les bouts d'extrémité des traverses (7) sont chacun équipés d'un organe de soutien (12) des traverses (7) par les longerons (6), qui coopère par emboîtement vertical avec un organe d'emboîtement (13d) que comportent les longerons (6), et **en ce que** le plan de soutien dudit plan de travail (3) sur l'armature de renfort (5) est ménagé en outre par calibrage dudit emboîtement vertical des traverses (7) sur les longerons (6).

3. Meuble (1) selon la revendication 2, **caractérisé en ce que** l'emboîtement d'une part entre les bouts d'extrémité des longerons (6) sur les organes de fixation (8) et d'autre part les bouts d'extrémité des traverses (7) sur les longerons (6) est du type par crochetage.

4. Meuble (1) selon la revendication 3, **caractérisé en ce que** l'organe de soutien (12) équipant chacun des bouts d'extrémité de chacun des longerons (6) est conformé en au moins un crochet (14) qui coopère avec un organe d'emboîtement (13a) que comporte une patère (15) équipant une platine (16) constitutive de l'organe de fixation (8).

5. Meuble (1) selon la revendication 4, **caractérisé en ce que**
les patères (15) sont formées par découpage et pliage de la platine et intègrent l'organe d'emboîtement (13a) affecté au dit au moins un crochet (14) qui est intégré à chacun des bouts d'extrémité de chacun des longerons (6), et
les platines (16) ménagent un organe de guidage (17) dudit au moins un crochet (14) vers l'organe d'emboîtement (13a) avec lequel il coopère.

6. Meuble (1) selon la revendication 5, **caractérisé en ce que**
les crochets (14) sont au nombre de deux à chacun des bouts d'extrémité des longerons (6), en étant transversalement distants l'un de l'autre,
les crochets (14) comportent chacun une fente (14b) d'emboîtement respectivement sur des assises (18) ménagées par la platine (16) qui leur est affectée, le fond (14a) des crochets (14) prenant appui contre les assises (18),
lesdites assises (18) sont disposées en contrebas de la tranche supérieure (16b) de la platine (16) en étant issues d'au moins une première paroi (16a) verticale de la platine (16) qui s'étend à distance longitudinale d'une deuxième paroi (19) verticale de la platine (16) dédiée au montage de l'organe de fixation (8) sur le meuble (1), et
des tranches de la première paroi (16a) verticale de la platine (16) ménagent conjointement ledit organe de guidage (17) des crochets (14) vers les assises (18).

7. Meuble (1) selon l'une quelconque des revendications 2 à 6, **caractérisé en ce que** les organes de soutien (12) équipant chacun des bouts d'extrémité de chacune des traverses (7) sont formés d'un couple de crochets (14) longitudinalement distants l'un de l'autre, qui coopèrent par emboîtement entre des créneaux (13c) ménagés par une rampe crènelée (13d) longitudinale que comporte chacun des longerons (6).

8. Meuble (1) selon l'une quelconque des revendications 2 à 7, **caractérisé en ce que**
les longerons (6) et les traverses (7) comportent chacun un tronçon médian (9) à l'intérieur duquel des tronçons d'extrémité (10) sont montés coulissant à chacune des extrémités du tronçon médian (9), en étant maintenus orientés suivant une direction monodirectionnelle d'extensions respectivement des longerons (6) et des traverses (7),
le bout de chacun des tronçons d'extrémité (10) émergeant hors du tronçon médian (9) des longerons (6) et des traverses (7) sont chacun équipés d'un dit organe de soutien (12), et
les tronçons d'extrémité (10) des longerons (6) et des traverses (7) sont individuellement immobilisables en une quelconque position d'émergence hors du tronçon médian (9) qui les loge, via des organes de blocage dont les tronçons médians (9) des longerons (6) sont chacun équipés.

9. Meuble (1) selon l'une des revendications précédentes, **caractérisé en ce que** l'armature de renfort (5) comporte au moins deux traverses (7).

10. Meuble (1) selon l'une des revendications 2 à 9, **caractérisé en ce que** les traverses (7) sont positionnées suivant le plan horizontal de soutien (P1) du plan de travail (3).

11. Meuble (1) selon l'une quelconque des revendications 4 à 10, **caractérisé en ce que** une tranche supérieure (16b) des platines (16) que comporte respectivement chacun des organes de fixation (8) des extrémités des longerons (6) aux parois latérales (2a) du meuble (1), constitue un repère de positionnement vertical de l'armature de renfort (5) par rapport au dit plan horizontal de soutien (P1), la tranche supérieure (16b) des platines (16) bordant la tranche supérieure (21) des parois latérales (2a) du meuble (1) auxquelles sont respectivement fixées les extrémités des longerons (6) via les organes de fixation (8) qui leur sont affectés.

## Patentansprüche

1. Möbelstück (1), das eine Arbeitsfläche (3) beinhaltet, die mit einem Verstärkungsgestell (5) der Arbeitsfläche (3) ausgestattet ist, die das Möbelstück (1) trägt, und die mit einer Öffnung (4) zur Aufnahme einer Ausrüstung versehen ist, wobei das Verstärkungsgestell (5) einen Satz teleskopischer Längsträger (6), zwei an der Zahl, Befestigungselemente (8) des Verstärkungsgestells (5) am Möbelstück (1) über mindestens die Längsenden der Längsträger (6), die jeweils von den Befestigungselementen (8) gehalten werden, beinhaltet, wobei die Befestigungselemente (8) durch Verschrauben fest mit dem Möbelstück (1) verbunden sind, wobei sich das Verstärkungsgestell (5) unter der Arbeitsfläche (3) erstreckt, indem es durch Endstücke der Längsträger (6) an Seitenwänden (2a) des Möbelstücks (1) befestigt ist,
die Endstücke der Längsträger (6) jeweils mit einem Stützelement (12) des Verstärkungsgestells (5) ausgestattet sind, das durch vertikale Steckverbindung mit einem Steckelement (13a) zusammenwirkt, das ein ihm zugeordnetes Befestigungselement (8) beinhaltet,
und
eine Stützfläche einer Arbeitsfläche (3) auf dem Verstärkungsgestell (5) durch Kalibrieren der vertikalen Steckverbindung der Längsträger (6) auf den Befestigungselementen (8), ausgehend vom Zusammenwirken durch eine kalibrierte vertikale Steckverbindung zwischen den Endstücken der Längsträger (6) und den Befestigungselementen (8) vorgesehen ist und **dadurch gekennzeichnet, dass**
die Oberseiten der Längsträger (6) entlang einer horizontalen Stützfläche (P1) der Arbeitsfläche (3) positioniert sind, die durch die oberen Teile der Seitenwände (2a) des Möbelstücks (1) definiert ist, an denen die Enden der Längsträger (6) jeweils über die Befestigungselemente (8) befestigt sind, die das Verstärkungsgestell (5) ausstatten, wobei das Verstärkungsgestell (5) und die oberen Teile der Seitenwände (2a) des Möbelstücks (1) komplanar sind.

2. Möbelstück (1) nach Anspruch 1, **dadurch gekennzeichnet, dass** das Verstärkungsgestell (5) weiter einen Satz von einem oder mehreren Querträgern beinhaltet, wobei die Längsträger (6) durch den Satz von Querträgern (7), Montageelemente senkrecht zueinander von den Querträgern (7) zu den Längsträgern (6) versteift sind, dadurch, dass die Querträger als Teleskopelement angeordnet sind, dadurch, dass die Endstücke der Querträger (7) jeweils mit einem Stützelement (12) der Querträger (7) durch die Längsträger (6) ausgestattet sind, die durch eine vertikale Steckverbindung mit einem Steckelement (13d) zusammenwirkt, das die Längsträger (6) beinhalten, und dadurch, dass die Stützfläche der Arbeitsfläche (3) auf dem Verstärkungsgestell (5) weiter durch Kalibrieren der vertikalen Steckverbindung der Querträger (7) auf den Längsträgern (6) vorgesehen ist.

3. Möbelstück (1) nach Anspruch 2, **dadurch gekennzeichnet, dass** die Steckverbindung einerseits zwischen den Endstücken der Längsträger (6) an den Befestigungselementen (8) und andererseits den Endstücken der Querträger (7) an den Längsträgern (6) vom Typ Verhaken ist.

4. Möbelstück (1) nach Anspruch 3, **dadurch gekennzeichnet, dass** das Stützelement (12), das jedes der Endstücke eines jeden der Längsträger (6) ausstattet, aus mindestens einem Haken (14) ausgebildet ist, der mit einem Steckelement (13a) zusammenwirkt, das eine Kleiderstange (15) beinhaltet, die eine Platte (16) ausstattet, aus der das Befestigungselement (8) besteht.

5. Möbelstück (1) nach Anspruch 4, **dadurch gekennzeichnet, dass**
die Kleiderstangen (15) durch Schneiden und Falten der Platte gebildet werden, und das dem mindestens einen Haken (14) zugeordnete Steckelement (13a) einbeziehen, das in jedem der Endstücke eines jeden der Längsträger (6) einbezogen ist, und
die Platten (16) ein Führungselement (17) des mindestens einen Hakens (14) zum Steckelement (13a) vorsehen, mit dem es zusammenwirkt.

6. Möbelstück (1) nach Anspruch 5, **dadurch gekennzeichnet, dass**
die Haken (14) an jedem der Endstücke der Längsträger (6) zwei an der Zahl sind, wobei sie in Querrichtung voneinander entfernt sind,
die Haken (14) jeweils einen Steckschlitz (14b) jeweils an Auflagen (18) beinhalten, die von der ihnen zugeordneten Platte (16) vorgesehen sind, wobei der Boden (14a) der Haken (14) an den Auflagen (18) anliegt,
die Auflagen (18) weiter unten an dem oberen Teil (16b) der Platte (16) angeordnet sind, indem sie von mindestens einer ersten vertikalen Wand (16a) der Platte (16) ausgehen, die sich im Längsabstand zu einer zweiten vertikalen Wand (19) der Platte (16) erstreckt, die zur Montage des Befestigungselements (8) am Möbelstück (1) bestimmt ist, und
Teile der ersten vertikalen Wand (16a) der Platte (16) gemeinsam das Führungselement (17) der Haken (14) zu den Auflagen (18) vorsehen.

7. Möbelstück (1) nach einem der Ansprüche 2 bis 6, **dadurch gekennzeichnet, dass** die Stützelemente (12), die jedes der Endstücke eines jeden der Querträger (7) ausstatten, aus einem Paar von in Längsrichtung voneinander entfernten Haken (14) gebildet sind, die durch Steckverbindung zwischen Vertiefungen (13c) zusammenwirken, die durch eine längsverzahnte Rampe (13d) vorgesehen sind, die jeder der Längsträger (6) beinhaltet.

8. Möbelstück (1) nach einem der Ansprüche 2 bis 7, **dadurch gekennzeichnet, dass**
die Längsträger (6) und die Querträger (7) jeweils einen Mittelabschnitt (9) aufweisen, innerhalb dessen an jedem der Enden des Mittelabschnitts (9) Endabschnitte (10) verschiebbar montiert sind, wobei sie in einer einseitigen Richtung jeweiliger Erstreckungen der Längsträger (6) und der Querträger (7) ausgerichtet gehalten werden,
das Ende jedes der Endabschnitte (10), die aus dem Mittelabschnitt (9) der Längsträger (6) und der Querträger (7) austreten, jeweils mit einem Stützelement (12) ausgestattet sind, und
die Endabschnitte (10) der Längsträger (6) und der Querträger (7) einzeln in einer beliebigen Austrittsposition außerhalb des Mittelabschnitts (9), der sie unterbringt, über Sperrelemente arretierbar sind, mit denen jeder der Mittelabschnitte (9) der Längsträger (6) ausgestattet ist.

9. Möbelstück (1) nach einem der vorstehenden Ansprüche, **dadurch gekennzeichnet, dass** das Verstärkungsgestell (5) mindestens zwei Querträger (7) beinhaltet.

10. Möbelstück (1) nach einem der Ansprüche 2 bis 9, **dadurch gekennzeichnet, dass** die Querträger (7) entlang der horizontalen Stützfläche (P1) der Arbeitsfläche (3) positioniert sind.

11. Möbelstück (1) nach einem der Ansprüche 4 bis 10, **dadurch gekennzeichnet, dass** ein oberer Teil (16b) der Platten (16), die jeweils jedes der Befestigungselemente (8) der Enden der Längsträger (6) an den Seitenwänden (2a) des Möbelstücks (1) beinhaltet, eine vertikale Positionierungsmarkierung des Verstärkungsgestells (5) in Bezug auf die horizontale Stützfläche (P1) bildet, wobei der obere Teil (16b) der Platten (16) an den oberen Teil (21) der Seitenwände (2a) des Möbelstücks (1) angrenzt, an dem die Enden der Längsträger (6) jeweils über die ihnen zugeordneten Befestigungselemente (8) befestigt sind.

## Claims

1. Furniture (1) including a worktop (3) equipped with a reinforcement frame (5) of the worktop (3) that supports the furniture (1) and which is provided with an opening (4) for receiving equipment, the reinforcement frame (5) including a set of telescopic longitudinal members (6) telescopic, two renumber, members (8) the fastening the reinforcement frame (5) to the furniture (1) via at least the longitudinal ends of the longitudinal members (6) which are respectively supported by the fastening members (8), the fastening members (8) being secured to the furniture (1) by screwing, the reinforcement frame (5) extending under the worktop (3) while being attached to side walls (2a) of the furniture (1) via end pieces of the longitudinal members (6),
the end pieces of the longitudinal members (6) are each equipped with a member (12) supporting the reinforcement frame (5), which cooperates by vertical interlocking with an interlocking member (13a) which includes a fastening member (8) assigned to it,
and
a plane supporting said worktop (3) on the reinforcement frame (5) is provided by calibrating said vertical interlocking of the longitudinal members (6) on the fastening members (8), from the cooperation by calibrated vertical interlocking between the end pieces of the longitudinal members (6) and the fastening members (8), and **characterised in that**
the upper faces of the longitudinal members (6) are positioned along to a horizontal plane (P1) supporting the worktop (3) which is defined by the upper edges of the side walls (2a) of the furniture (1) to which the ends of the longitudinal members (6) are respectively fastened via the fastening members (8) equipping the reinforcement frame (5), the reinforcement frame (5) and the upper edges of the side walls (2a) of the furniture (1) being coplanar.

2. Furniture (1) according to claim 1, **characterised in that** the reinforcement frame (5) further comprises a set of one or more cross members, the longitudinal members (6) being spaced by the set of cross members (7), members for assembling cross members (7) perpendicularly to each other on the longitudinal members (6), **in that** the cross members are arranged as a telescopic member, **in that** the end pieces of the cross members (7) are each equipped with a member (12) supporting the cross members (7) by the longitudinal members (6), which cooperates by vertical interlocking with an interlocking member (13d) that the longitudinal members (6) include, and **in that** the plane supporting said work plane (3) on the reinforcement frame (5) is further provided by calibrating said vertical interlocking of the cross members (7) on the longitudinal members (6).

3. Furniture (1) according to claim 2, **characterised in that** the interlocking on the one hand between the end pieces of the longitudinal members (6) on the fastening members (8) and on the other hand the end pieces of the cross members (7) on the longitudinal members (6) is of the hook-on type.

4. Furniture (1) according to claim 3, **characterised in that** the support member (12) equipping each of the end pieces of each of the longitudinal members (6) is formed as at least one hook (14) which cooperates with an interlocking member (13a) which includes a coat hook (15) equipping a plate (16) constituting the fastening member (8).

5. Furniture (1) according to claim 4, **characterised in that**
the coat hooks (15) are formed by cutting and folding the plate and incorporate the interlocking member (13a) assigned to said at least one hook (14) which is incorporated in each of the end pieces of each of the longitudinal members (6), and
the plates (16) provide a member (17) guiding said at least one hook (14) towards the interlocking member (13a) with which it cooperates.

6. Furniture (1) according to claim 5, **characterised in that**
the hooks (14) are two in number at each of the end pieces of the longitudinal members (6), being transversely spaced apart from each other,
the hooks (14) each include a slot (14b) for interlocking respectively on seats (18) provided by the plate (16) assigned to them, the bottom (14a) of the hooks (14) bearing against the seats (18),
said seats (18) are disposed lower than the upper edge (16b) of the plate (16) while being derived from at least one first vertical wall (16a) of the plate (16) which extends longitudinally from a second vertical wall (19) of the plate (16) dedicated to mounting the fastening member (8) on the furniture (1), and
the edges of the first vertical wall (16a) of the plate (16) jointly form said member (17) guiding the hooks (14) towards the seats (18).

7. Furniture (1) according to any one of claims 2 to 6, **characterised in that** the support members (12) equipping each of the and pieces of each of the cross members (7) are formed by a pair of hooks (14) longitudinally distant from each other, which cooperate by interlocking between crenellations (13c) provided by a longitudinal crenellated ramp (13d) which each of the longitudinal members (6) includes.

8. Furniture (1) according to any one of claims 2 to 7, **characterised in that**
the longitudinal members (6) and the cross members (7) each include a middle section (9) within which end sections (10) are mounted sliding at each of the ends of the middle section (9), while being held oriented in a one-way direction of extensions respectively of the longitudinal members (6) and the cross members (7),
the end of each of the end sections (10) emerging from the middle section (9) of the longitudinal members (6) and the cross members (7) are each equipped with a said support member (12), and
the end sections (10) of the longitudinal members (6) and the cross members (7) are individually immobilisable in any position emerging outside the middle section (9) which houses them, via locking members with which the middle sections (9) of the longitudinal members (6) are each equipped.

9. Furniture (1) according to one of the preceding claims, **characterised in that** the reinforcement frame (5) comprises at least two cross members (7).

10. Furniture (1) according to one of claims 2 to 9, **characterised in that** the cross members (7) are positioned along the horizontal plane (P1) supporting the work surface (3).

11. Furniture (1) according to any one of claims 4 to 10, **characterised in that** an upper edge (16b) of the plates (16) which respectively each of the members (8) fastening the ends of the longitudinal members (6) to the side walls (2a) of the furniture (1) has, constitutes a vertical positioning reference for the reinforcement frame (5) with respect to said horizontal support plane (P1), the upper edge (16b) of the plates (16) bordering the upper edge (21) of the side walls (2a) of the furniture (1) to which the ends of the longitudinal members (6) are respectively fastened via the fastening members (8) assigned to them.
